# EUROPÄISCHE PATENTSCHRIFT

(11) **EP 2 419 909 B1**
(45) Veröffentlichungstag und Bekanntmachung des Hinweises auf die Patenterteilung: **23.01.2013**
(21) Anmeldenummer: 10716786.8
(22) Anmeldetag: 08.04.2010
(51) Int. Cl.: G21K 5/04, G21K 5/00, B65B 55/06, B65B 3/04

(54) **STRAHLKOPF**
BEAM HEAD
TÊTE D'ÉMISSION D'ÉLECTRONS

(30) Priorität: 14.04.2009 DE 102009017344
(43) Veröffentlichungstag der Anmeldung: 22.02.2012
(73) Patentinhaber: Siemens AG, 80333 München (DE)
(72) Erfinder: APEL, Manfred, 07407 Rudolstadt (DE); FIEBIGER, Clemens, 91080 Uttenreuth (DE); HENNIG, Wolfgang, 07407 Rudolstadt (DE); SCHMIDT, Roland, 91056 Erlangen (DE); ÖSTERREICHER, Björn, 07318 Saalfeld (DE)
(86) Internationale Anmeldenummer: PCT/EP2010/054637
(87) Internationale Veröffentlichungsnummer: WO 2010/118982

(56) Entgegenhaltungen:
- EP-A1- 1 982 920
- WO-A1-98/42385
- JP-A- 2003 307 598
- US-A- 2 602 751
- US-A- 2 977 500
- US-A1- 2007 283 667

## Beschreibung

Die Erfindung betrifft einen Strahlkopf mit einem Vakuumgehäuse, in dem eine Elektronenquelle angeordnet ist, mit einem Strahlfinger, der mit dem Vakuumgehäuse verbunden ist und an einem distalen Ende ein Austrittsfenster aufweist und mit einem Transformatorgehäuse, in dem ein an die Elektronenquelle geschalteter Transformator angeordnet ist. Ein derartiger Strahlkopf ist z.B. aus der US 2007/0283667 A1 bekannt.

Die von dem bekannten Strahlkopf emittierten Elektronen dienen z.B. zur physikalischen Sterilisation von Verpackungsmaterialien und Behältnissen, beispielsweise von Flaschen. Die Elektronen werden in einer Elektronenquelle erzeugt und mittels einer angelegten Hochspannung auf eine definierte kinetische Energie beschleunigt. Die Elektronen driften nach ihrer Beschleunigung durch einen so genannten Strahlfinger und treffen nach dem Durchtritt durch das Austrittsfenster auf den zu sterilisierenden Bereich. Die für die Elektronenerzeugung und für die Elektronenbeschleunigung notwendige Hochspannung wird für jeden Strahlkopf in einem separaten Transformator (so genannter "Hochspannungserzeuger") erzeugt und mittels eines Hochspannungskabels und einer entsprechenden Hochspannungssteckverbindung zum betreffenden Stahlkopf geführt. Durch den separaten Transformator mit einem eigenen Transformatorgehäuse und einem eigenen Hochspannungskabel benötigt der Strahlkopf jeweils ein entsprechend großes Bauvolumen Bei einem Einsatz in einem Getränkeabfüllautomaten ist derartige Konstruktion mehrfach aufzubauen, so dass das relativ große Bauvolumen des Strahlkopfs nachteilig ist. Weiterhin stellt bei dieser Konstruktion die notwendige Hochspannungssteckverbindung eine Schwachstelle hinsichtlich der Zuverlässigkeit dar.

Aufgabe der Erfindung ist es deshalb, einen Strahlkopf zu schaffen, der kompakt aufgebaut ist und eine hohe Betriebssicherheit aufweist.

Die Aufgabe wird erfindungsgemäß durch einen Strahlkopf mit den Merkmalen des Anspruchs 1 gelöst. Vorteilhafte Ausgestaltungen des erfindungsgemäßen Strahlkopfs sind jeweils Gegenstand von weiteren Ansprüchen.

Der Strahlkopf nach Anspruch 1 umfasst ein Vakuumgehäuse, in dem eine Elektronenquelle angeordnet ist, einen Strahlfinger, der mit dem Vakuumgehäuse verbunden ist und an einem distalen Ende ein Austrittsfenster aufweist, und ein Transformatorgehäuse, in dem ein an die Elektronenquelle geschalteter Transformator angeordnet ist. Erfindungsgemäß bilden das Vakuumgehäuse und das Transformatorgehäuse ein gemeinsames Strahlkopfgehäuse. Der Strahlkopf nach der Erfindung ist also als so genannter "Eintank" ausgeführt.

Der Strahlkopf nach Anspruch 1 ist im Vergleich zu einem Strahlkopf gemäß dem Stand der Technik wesentlich kompakter aufgebaut. Darüber hinaus ist für die Verbindung zwischen dem Transformator und der Elektronenquelle keine außerhalb des Strahlkopfgehäuses liegende Hochspannungssteckverbindung erforderlich, wodurch bei dem erfindungsgemäßen Strahlkopf die Betriebssicherheit erhöht wird.

Bei einer Verwendung dieses als Eintank konzipierten Stahlkopfs in einem Getränkeabfüllautomaten kann durch die erfindungsgemäße Konstruktion auf eine Vielzahl von Hochspannungskabeln und Hochspannungssteckverbindungen verzichtet werden. Für alle Strahlköpfe eines Getränkeabfüllautomaten erfolgen eine zentrale Ansteuerung und eine zentrale Stromversorgung.

Gemäß einer vorteilhaften Ausgestaltung nach Anspruch 2, ist das Transformatorgehäuse an der dem Strahlfinger abgewandten Seite des Vakuumgehäuses angeordnet. Damit baut das Strahlkopfgehäuse nur in die Höhe und nicht in die Breite. Eine derartige Ausführungsform des Strahlkopfs ist insbesondere für einen Einsatz in einer Abfüllanlage zu bevorzugen.

Im Rahmen der Erfindung kann das Transformatorgehäuse - wie in Anspruch 3 beschrieben - evakuiert sein. Gemäß Anspruch 4 ist auch eine Befüllung des Transformatorgehäuses mit Öl möglich. Alternativ zu einer elektrischen Isolation über Vakuum oder Öl ist es nach Anspruch 5 auch möglich, den Transformator durch ein Befüllen des Transformatorgehäuses mit einer Vergussmasse zu füllen.

Bei einer Ausgestaltung des Strahlkopfs nach Anspruch 6 weist der Strahlfinger einen Querschnitt auf, der geringer ist als der Querschnitt des Vakuumgehäuses. Vorzugsweise ist der Querschnitt auf eine Mündung der zu sterilisierenden Behältnisse abgestimmt. Ein derartiger Strahlkopf kann dann mit seinem Strahlfinger jeweils durch die Mündung des Behältnisses geführt werden und die austretenden, nunmehr unfokussierten Elektronen treffen zum weitaus größten Teil auf eine Innenwandung dieses Behältnisses auf.

Gemäß einem vorteilhaften Ausführungsbeispiel nach Anspruch 7 bestehen das Vakuumgehäuse und der Strahlfinger aus Edelstahl.

Prinzipiell können bei dem erfindungsgemäßen Strahlkopf die Elektronen sowohl durch Feldemission als auch durch thermische Emission (Anlegen einer elektrischen Spannung oder laserinduzierte Elektronenemission) erzeugt werden. Vorzugsweise ist die Elektronenquelle jedoch - wie in Anspruch 8 beschrieben - als Flachemitter oder gemäß Anspruch 9 als Glühwendel ausgeführt.

Bei einer Ausführungsform des Strahlkopfs gemäß Anspruch 10 weist das Austrittsfenster eine Schichtdicke zwischen 10 µm und 20 µm auf. Damit treten bei den aus dem Strahlfinger austretenden Elektronen nur geringe Verluste durch Abschwächung der Intensität und durch Streuung auf.

Das Austrittsfenster besteht nach einer in Anspruch 11 offenbarten Ausgestaltung aus Titan (Ti). Titan besitzt eine hohe Festigkeit bei einer relativ geringen Dichte und bildet an Luft eine äußerst beständige oxidische Schutzschicht aus, die es in vielen Medien korrosionsbeständig macht.

Nachfolgend wird anhand einer einzigen Figur in der Zeichnung ein Ausführungsbeispiel der Erfindung näher erläutert, ohne jedoch auf dieses Ausführungsbeispiel beschränkt zu sein.

Der in der Zeichnung dargestellte Strahlkopf umfasst ein Vakuumgehäuse 1, in dem eine Elektronenquelle 2 angeordnet ist, und einen Strahlfinger 3, der mit dem Vakuumgehäuse 1 verbunden ist und an einem distalen Ende 4 (Austrittsöffnung) ein Austrittsfenster 5 aufweist. Bei der gezeigten Ausführungsform des Strahlkopfs bildet das Vakuumgehäuse 1 mit dem Strahlfinger 3 eine permanent hochvakuumdichte Vakuumhülle 6, die gemäß einer bevorzugten Ausgestaltung aus Edelstahl gefertigt ist.

Bei dem dargestellten Ausführungsbeispiel liegt die Vakuumhülle 6, die von dem Vakuumgehäuse 1 und dem Strahlfinger 2 gebildet ist, beispielsweise auf Massepotential, wohingegen die im Vakuumgehäuse 1 angeordnete Elektronenquelle 2 z.B. auf einem Potential zwischen -50 keV und -200 keV liegt. Beim Anlegen einer entsprechenden Hochspannung werden die von der Elektronenquelle 2 emittierten Elektronen 7, die in der Zeichnung als gestrichelte Linie dargestellt sind, somit in Richtung des ebenfalls auf Massepotential liegenden Austrittsfensters 5 beschleunigt. Nach dem Austritt der Elektronen 7 aus dem Strahlfinger 3 (über das Austrittsfenster 5) treffen diese unfokussiert auf der Oberfläche des Verpackungsmaterials oder auf der Oberfläche des Behältnisses auf (in der Zeichnung nicht dargestellt). Die Oberflächen, die mit den aus dem Austrittsfenster 5 austretenden Elektronen 7 beschossen werden, werden dadurch sterilisiert.

Prinzipiell können bei dem erfindungsgemäßen Strahlkopf die Elektronen 7 sowohl durch Feldemission als auch durch thermische Emission (Anlegen einer elektrischen Spannung oder laserinduzierte Elektronenemission) erzeugt werden. Bei dem gezeigten Ausführungsbeispiel ist die Elektronenquelle 2 jedoch als Kathode (Flachemitter, Glühwendel) ausgeführt. Die Kathode 2 ist über einen Hochspannungsanschluss 8 und einem Hochspannungskabel 13 mit einem Transformator 15 (Hochspannungsquelle, Hochspannungserzeuger) verbunden. Der Transformator 15 umfasst in bekannter Weise eine Primärwicklung 18 und eine Sekundärwicklung 19 sowie ein Stromversorgungskabel 20. Weitere Einzelheiten des Transformators 15 sind aus Gründen der Übersichtlichkeit nicht dargestellt.

Der Transformator 15 ist in einem Transformatorgehäuse 16 angeordnet, das erfindungsgemäß unmittelbar an dem Vakuumgehäuse 1 angeordnet ist.

Bei dem erfindungsgemäßen Strahlkopf bilden das Vakuumgehäuse 1 und das Transformatorgehäuse 16 ein gemeinsames Strahlkopfgehäuse. Der Strahlkopf nach der Erfindung ist also als so genannter "Eintank" ausgeführt.

Der Strahlkopf nach der Erfindung ist im Vergleich zu einem Strahlkopf gemäß dem Stand der Technik wesentlich kompakter aufgebaut. Darüber hinaus ist für die Verbindung zwischen dem Transformator 15 und der Elektronenquelle 2 (Kathode) keine außerhalb des Strahlkopfgehäuses liegende Hochspannungssteckverbindung erforderlich, wodurch bei dem erfindungsgemäßen Strahlkopf die Betriebssicherheit erhöht wird.

Bei einer Verwendung dieses als Eintank konzipierten Stahlkopfs in einem Getränkeabfüllautomaten kann durch die erfindungsgemäße Konstruktion auf eine Vielzahl von Hochspannungskabeln und Hochspannungssteckverbindungen verzichtet werden. Für alle Strahlköpfe eines Getränkeabfüllautomaten erfolgen eine zentrale Ansteuerung und eine zentrale Stromversorgung. Gemäß der dargestellten Ausgestaltung ist das Transformatorgehäuse 16 unmittelbar an der dem Strahlfinger 3 abgewandten Seite 17 des Vakuumgehäuses 1 angeordnet. Damit baut das Strahlkopfgehäuse nur in die Höhe und nicht in die Breite. Eine derartige Ausführungsform des Strahlkopfs ist insbesondere für einen Einsatz in einer Abfüllanlage zu bevorzugen.

Die Kathode 2 ist weiterhin von einem Wehnelt-Zylinder 9 (negativ vorgespannte Steuerelektrode) zylinderförmig umgeben, die die aus der Kathode 2 austretenden Elektronen 7 zu einem Elektronenstrahl fokussiert.

Die Kathode 2, der Hochspannungsanschluss 8 und der Wehnelt-Zylinder 9 sind über einen Isolator 10 mechanisch an der dem Strahlfinger 3 abgewandten Seite 17 im Vakuumgehäuse 1 befestigt.

Der Übergang vom Vakuumgehäuse 1 zum Strahlfinger 3, das ist der Bereich, an dem der Elektronenstrahl 7 aus dem Vakuumgehäuse 1 austritt und in den Strahlfinger 3 eintritt, ist durch einen Koronaring 11 vor Entladungseffekten und Überschlägen und somit vor einer Verschlechterung der Qualität des Elektronenstrahls 7 geschützt. Durch eine Einschnürung des elektrischen Feldes wird eine Feldüberhöhung vermieden, wodurch die Hochspannungsfestigkeit und damit die Hochspannungssicherheit gewährleistet sind. Durch die Anordnung des Koronarings 11 wird der Krümmungsradius im Bereich des Übergangs vom Vakuumgehäuse 1 in den Strahlfinger 3 deutlich vergrößert und damit ein scharfkantiger Übergang, der zu Feldüberhöhungen führt, zuverlässig vermieden.

Weiterhin wird durch den Koronaring 11 eine eventuelle Auffächerung des Elektronenstrahls 7 auf dem Weg zum Austrittsfenster 5 vor einem Eintritt der Elektronen 7 in den Strahlfinger 3 weitestgehend verhindert. Der Koronaring 11 wirkt also auch als Fokussierungsring. Eventuell nicht fokussierte Elektronen 7 werden auf einer Anodenplatte 12 gesammelt, die auf der dem Strahlfinger 3 benachbarten Innenseite des Vakuumgehäuses 1 angeordnet ist.

Bei dem in der einzigen Figur gezeigten Strahlkopf weist der Strahlfinger 3 einen Querschnitt auf, der geringer ist als der Querschnitt des Vakuumgehäuses 1. Vorzugsweise ist der Querschnitt auf eine Mündung der zu sterilisierenden Behältnisse abgestimmt. Ein derartiger Strahlkopf kann dann mit seinem Strahlfinger 3 jeweils durch die Mündung des Behältnisses geführt werden und die austretenden Elektronen 7 treffen bevorzugt auf eine Innenwandung dieses Behältnisses auf.

Bei der in der Zeichnung dargestellten Ausführungsform des Strahlkopfs besteht das Austrittsfenster 5 aus Titan (Ti) und weist eine Schichtdicke zwischen 10 µm und 20 µm auf. Damit treten bei den aus dem Strahlfinger 3 austretenden Elektronen 7 nur geringe Verluste durch Abschwächung der Intensität und durch Streuung auf.

## Patentansprüche

1. Strahlkopf mit einem Vakuumgehäuse (1), in dem eine Elektronenquelle (2) angeordnet ist, mit einem Strahlfinger (3), der mit dem Vakuumgehäuse (1) verbunden ist und an einem distalen Ende (4) ein Austrittsfenster (5) aufweist, und mit einem Transformatorgehäuse (16), in dem ein an die Elektronenquelle (2) geschalteter Transformator (15) angeordnet ist, **dadurch gekennzeichnet, dass** das Vakuumgehäuse (1) und das Transformatorgehäuse (16) ein gemeinsames Strahlkopfgehäuse bilden.

2. Strahlkopf nach Anspruch 1, **dadurch gekennzeichnet, dass** das Transformatorgehäuse (16) an der dem Strahlfinger (3) abgewandten Seite (17) des Vakuumgehäuses (1) angeordnet ist.

3. Strahlkopf nach Anspruch 1, **dadurch gekennzeichnet, dass** das Transformatorgehäuse (16) evakuiert ist.

4. Strahlkopf nach Anspruch 1, **dadurch gekennzeichnet, dass** das Transformatorgehäuse (16) mit Öl gefüllt ist.

5. Strahlkopf nach Anspruch 1, **dadurch gekennzeichnet, dass** das Transformatorgehäuse (16) mit einer Vergussmasse gefüllt ist.

6. Strahlkopf nach Anspruch 1, **dadurch gekennzeichnet, dass** der Strahlfinger (3) einen Querschnitt aufweist, der geringer ist als der Querschnitt des Vakuumgehäuses (1).

7. Strahlkopf nach Anspruch 1, **dadurch gekennzeichnet, dass** das Vakuumgehäuse (1) und der Strahlfinger (3) aus Edelstahl bestehen.

8. Strahlkopf nach Anspruch 1, **dadurch gekennzeichnet, dass** die Elektronenquelle (2) als Flachemitter ausgebildet ist.

9. Strahlkopf nach Anspruch 1, **dadurch gekennzeichnet, dass** die Elektronenquelle (2) als Glühwendel ausgebildet ist.

10. Strahlkopf nach Anspruch 1, **dadurch gekennzeichnet, dass** das Austrittsfenster (5) eine Schichtdicke zwischen 10 µm und 20 µm aufweist.

11. Strahlkopf nach Anspruch 1, **dadurch gekennzeichnet, dass** das Austrittsfenster (5) aus Titan (Ti) besteht.

## Claims

1. Beam head with a vacuum housing (1) in which an electron source (2) is arranged, with a beam finger (3) that is connected to the vacuum housing (1) and has an outlet window (5) at a distal end (4), and with a transformer housing (16) in which a transformer (15) connected to the electron source (2) is arranged, **characterised in that** the vacuum housing (1) and the transformer housing (16) form a common beam head housing.

2. Beam head according to claim 1, **characterised in that** the transformer housing (16) is arranged at the side (17) of the vacuum housing (1) facing away from the beam finger (3).

3. Beam head according to claim 1, **characterised in that** the transformer housing (16) is evacuated.

4. Beam head according to claim 1, **characterised in that** the transformer housing (16) is filled with oil.

5. Beam head according to claim 1, **characterised in that** the transformer housing (16) is filled with a casting compound.

6. Beam head according to claim 1, **characterised in that** the beam finger (3) has a cross-section that is smaller than the cross-section of the vacuum housing (1).

7. Beam head according to claim 1, **characterised in that** the vacuum housing (1) and the beam finger (3) are made from stainless steel.

8. Beam head according to claim 1, **characterised in that** the electron source (2) is configured as a flat emitter.

9. Beam head according to claim 1, **characterised in that** the electron source (2) is configured as an incandescent filament.

10. Beam head according to claim 1, **characterised in that** the outlet window (5) has a layer thickness of between 10 µm and 20 µm.

11. Beam head according to claim 1, **characterised in that** the outlet window (5) is made from titanium (Ti).

## Revendications

1. Tête d'émission ayant une enceinte ( 1 ) sous vide, dans laquelle est disposée une source ( 2 ) d'électrons, un doigt ( 3 ) d'émission, qui est relié à l'enceinte ( 1 ) sous vide et qui a une fenêtre ( 5 ) de sortie à une extrémité ( 4 ) distale, et une enveloppe ( 16 ) de transformateur, dans laquelle un transformateur ( 15 ) relié à la source ( 2 ) d'électrons est placé, **caractérisée en ce que** l'enceinte ( 1 ) sous vide et l'enveloppe ( 16 ) du transformateur forment une enveloppe commune de tête d'émission.

2. Tête d'émission suivant la revendication 1, **caractérisée en ce que** l'enveloppe ( 16 ) du transformateur est montée du côté ( 17 ) de l'enceinte ( 1 ) sous vide, éloigné du doigt ( 3 ) d'émission.

3. Tête d'émission suivant la revendication 1, **caractérisée en ce que** l'enveloppe ( 16 ) du transformateur est mise sous vide.

4. Tête d'émission suivant la revendication 1, **caractérisée en ce que** l'enveloppe ( 16 ) du transformateur est emplie d'huile.

5. Tête d'émission suivant la revendication 1, **caractérisée en ce que** l'enveloppe ( 16 ) du transformateur est emplie d'une composition de coulée.

6. Tête d'émission suivant la revendication 1, **caractérisée en ce que** le doigt ( 3 ) d'émission a une section transversale, qui est plus petite que la section transversale de l'enceinte ( 1 ) sous vide.

7. Tête d'émission suivant la revendication 1, **caractérisée en ce que** l'enceinte ( 1 ) sous vide et le doigt ( 3 ) d'émission sont en acier fin.

8. Tête d'émission suivant la revendication 1, **caractérisée en ce que** la source ( 2 ) d'électrons est constituée en émetteur plat.

9. Tête d'émission suivant la revendication 1, **caractérisée en ce que** la source ( 2 ) d'électrons est constituée sous la forme d'un filament incandescent.

10. Tête d'émission suivant la revendication 1, **caractérisée en ce que** la fenêtre ( 5 ) de sortie a une épaisseur de couche comprise entre 10 µm et 20 µm.

11. Tête d'émission suivant la revendication 1, **caractérisée en ce que** la fenêtre ( 5 ) de sortie est en titane ( Ti ).
